# EUROPÄISCHE PATENTSCHRIFT

(11) **EP 3 848 651 B1**
(45) Veröffentlichungstag und Bekanntmachung des Hinweises auf die Patenterteilung: **22.04.2026**
(21) Anmeldenummer: 21150723.1
(22) Anmeldetag: 08.01.2021
(51) Int. Cl.: F01N 1/02, F25B 41/40, F01N 1/06, G10K 11/175

(54) **WÄRMETECHNISCHES GERÄT**
THERMAL DEVICE
APPAREIL THERMOTECHNIQUE

(30) Priorität: 10.01.2020 DE 102020100445
(43) Veröffentlichungstag der Anmeldung: 14.07.2021
(73) Patentinhaber: Viessmann Holding International GmbH, 35108 Allendorf (Eder) (DE)
(72) Erfinder: Schmidt, Thorsten, 35041 Marburg (DE); Filand, Alexander, 35083 Wetter (DE); Thiele, Julian, 59955 Winterberg (DE)
(74) Vertreter: Wolf & Wolf Patentanwaltsgesellschaft mbH

(56) Entgegenhaltungen:
- EP-A1- 2 048 457
- EP-A1- 2 058 609
- US-A1- 2009 090 579
- US-A1- 2016 312 773
- US-A1- 2019 234 390

## Beschreibung

Die Erfindung betrifft ein wärmetechnisches Gerät gemäß dem Oberbegriff des Patentanspruchs 1.

Ein wärmetechnisches Gerät der eingangs genannten Art ist aus dem Schlussbericht "Lärmreduktion bei Luft/Wasser-Wärmepumpenanlagen" der Sulzer Innotec aus dem Jahr 2002 bekannt. Dieser Schlussbericht ist den Anmeldungsunterlagen beigefügt und auch unter http://www.laerm.ch/dokumente/laermsorgen/waermepumpen_ bae.pdf abrufbar. Das dort beschriebene wärmetechnische Gerät besteht dabei aus einem von einem Kältemittel durchströmten und zum Verdichten des Kältemittels mit einem Verdichter versehenen Kältemittelkreislauf, wobei zur Schallreduktion des wärmetechnischen Geräts ein Interferenzschalldämpfer (genauer: ein Lambda/4-Resonator, siehe hierzu beispielsweise auch das Dokument WO 1998/037541 A1) vorgesehen ist. Bei der Sulzer-Lösung dient der besagte Interferenzschalldämpfer zur Reduktion von Luftschall in den Luftschächten der Wärmepumpe.

Der Erfindung liegt die Aufgabe zugrunde, ein wärmetechnisches Gerät der eingangs genannten Art zu verbessern. Insbesondere soll ein wärmetechnisches Gerät noch besser gedämpft werden. Außerdem soll das Gerät möglichst kompakt ausgebildet sein.

Diese Aufgabe ist mit einem wärmetechnischen Gerät der eingangs genannten Art durch die im Kennzeichen des Patentanspruchs 1 aufgeführten Merkmale gelöst.

Nach der Erfindung ist also vorgesehen, dass der Interferenzschalldämpfer zur Reduktion einer vom Verdichter verursachten tieffrequenten Pulsation als vom Kältemittelkreislauf abgehende und vom Kältemittel geflutete Rohrleitung ausgebildet ist. Mit anderen Worten zeichnet sich die erfindungsgemäße Lösung somit dadurch aus, dass der Interferenzschalldämpfer, vorzugsweise ein Lambda/4-Resonator, über den Kältemittelkreislauf bzw. über das Kältemittel unmittelbar mit dem Verdichter fluidisch verbunden ist und auf diese Weise entstehenden Schall besonders effektiv reduziert.

Um den typischer Weise engen Platzverhältnissen in wärmetechnischen Geräten dabei besonders gut Rechnung zu tragen, ist, was weiter unten auch noch genauer erläutert wird, besonderes bevorzugt vorgesehen, dass die Rohrleitung mindestens eine Krümmung aufweist.

Andere vorteilhafte Weiterbildungen des erfindungsgemäßen wärmetechnischen Geräts ergeben sich aus den abhängigen Patentansprüchen.

Der Vollständigkeit halber wird noch auf folgenden, weiter abliegenden Stand der Technik hingewiesen:
Das Dokument EP 2 048 457 A1 offenbart ein wärmetechnisches Gerät gemäß dem Oberbegriff von Anspruch 1.

Aus dem Dokument DE 10 2006 053 277 B4 ist eine Brennkammervorrichtung bekannt, bei der im Abgas auftretender Schall mit einer Resonatorvorrichtung gedämpft wird.

Ferner sind "Helmholtz-Resonatoren zur Dämpfung der Druckpulsationen von Schraubenverdichtern" aus einem Projekt der Firma ISMB Dautermann GmbH bekannt. Hierzu ist ein entsprechender Bericht den Anmeldungsunterlagen beigefügt. Dieser ist auch unter https://www.ismb.de/index.php?Helmholtz_Resonator abrufbar.

Schließlich sind auch noch (siehe zum Beispiel https://www.skh-kaeltetechnik.de/Geraeuschdaempfer-Frigo-Mec-22-mm) sogenannte Kammerschalldämpfer bekannt, die aber ganz allgemein und nicht speziell auf die Arbeitsfrequenz des Verdichters ausgelegt sind.

Gemäß der vorliegenden Erfindung wird das oben genannte Ziel durch die Merkmale von Anspruch 1 gelöst. Bevorzugte Ausführungsformen sind in den abhängigen Ansprüchen definiert.

Das erfindungsgemäße wärmetechnische Gerät einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: das erfindungsgemäße wärmetechnische Gerät und zwar perspektivisch den Interferenzschalldämpfer und dazu schematisch den Kältemittelkreislauf;
- Figur 2: als Vorderansicht den Interferenzschalldämpfer gemäß Figur 1; und
- Figur 3: als Seitenansicht den Interferenzschalldämpfer gemäß den Figuren 1 und 2.

Das in Figur 1 dargestellte wärmetechnische Gerät besteht in bekannter Weise aus einem von einem Kältemittel durchströmten und zum Verdichten des Kältemittels mit einem Verdichter 1 versehenen Kältemittelkreislauf 2, wobei zur Schallreduktion des wärmetechnischen Geräts ein Interferenzschalldämpfer 3 vorgesehen ist.

Wesentlich für das wärmetechnische Gerät ist nun, dass der Interferenzschalldämpfer 3 zur Reduktion einer vom Verdichter 1 verursachten tieffrequenten Pulsation als vom Kältemittelkreislauf 2 abgehende und vom Kältemittel geflutete Rohrleitung 4 ausgebildet ist.

Zudem ist bevorzugt, dass der Kältemittelkreislauf 2 neben dem Verdichter 1 noch einen Kondensator 5, eine Drossel 6 und einen Verdampfer 7 aufweist. Insbesondere ist dabei bevorzugt vorgesehen, dass dem Verdichter 1 in Strömungsrichtung des Kältemittels gesehen ein Kondensator 5 nachgeschaltet zugeordnet ist. Zusätzlich ist bevorzugt, dass der Interferenzschalldämpfer 3 in Strömungsrichtung des Kältemittels gesehen hinter dem Verdichter 1 am Kältemittelkreislauf 2 angeordnet ist (siehe Figur 1). Noch etwas genauer betrachtet ist besonders bevorzugt vorgesehen, dass der Interferenzschalldämpfer 3 zwischen dem Verdichter 1 und dem Kondensator 5 am Kältemittelkreislauf 2 angeordnet ist.

Ganz besonders bevorzugt ist in diesem Zusammenhang nach einer ersten Alternative vorgesehen, dass ein zwischen dem Verdichter 1 und einer Anschlussstelle zur Rohrleitung 4 des Interferenzschalldämpfer 3 vorgesehener Rohrabschnitt des Kältemittelkreislaufes 2 nicht länger als 100 cm, vorzugsweise nicht länger als 75 cm, besonders bevorzugt nicht länger als 50 cm, ganz besonders bevorzugt nicht länger als 35 cm, ausgebildet ist.

Nach einer zweiten Alternative ist in diesem Zusammenhang ganz besonders bevorzugt vorgesehen, dass ein zwischen dem Kondensator 5 und einer Anschlussstelle zur Rohrleitung 4 des Interferenzschalldämpfer 3 vorgesehener Rohrabschnitt des Kältemittelkreislaufes 2 nicht länger als 100 cm, vorzugsweise nicht länger als 75 cm, besonders bevorzugt nicht länger als 50 cm, ganz besonders bevorzugt nicht länger als 35 cm, ausgebildet ist.

Beide Alternativen führen, wie entsprechende Untersuchungen der sogenannten Rohrleitungsmoden ergeben haben, aufgrund der besonders hohen Modendichte in der Nähe des Verdichters bzw. des Kondensators zu einer besonders effektiven Schalldämpfung.

Weiterhin ist bevorzugt vorgesehen, dass die Rohrleitung 4 eine Querschnittsfläche aufweist, die einer Querschnittsfläche des Kältemittelkreislaufs 2 entspricht. Vorzugsweise weist die Rohrleitung 4 außerdem eine einem Vielfachen ihres Durchmessers entsprechende Länge auf. Zudem ist bevorzugt, dass die Rohrleitung 4 an ihrem dem Kältemittelkreislauf 2 abgewandten Ende verschlossen ausgebildet ist.

Des Weiteren weist die Rohrleitung 4 vorzugsweise mindestens eine Krümmung 4.1 auf. Dabei ist vorzugsweise die Krümmung 4.1 wahlweise als 90°- oder als 180°- Rohrbiegung ausgebildet (siehe Figuren 2 und 3). Ebenso ist bevorzugt, dass die Rohrleitung 4 nach Abzweigung vom Kältemittelkreislauf 2 zunächst eine 90°-Rohrbiegung und im weiteren Verlauf noch mindestens eine 180°-Rohrbiegung aufweist.

Zusätzlich ist bevorzugt, dass die Rohrleitung 4 vertikal nach oben vom Kältemittelkreislauf 2 abgehend ausgebildet ist. Außerdem ist bevorzugt, dass die Rohrleitung 4 rechtwinklig nach oben vom Kältemittelkreislauf 2 abgehend ausgebildet ist. Zudem ist bevorzugt, dass die Rohrleitung 4 zur Vermeidung einer Ölansammlung in der Rohrleitung 4 vollständig oberhalb ihrer Abzweigstelle 4.2 am Kältemittelkreislauf 2 angeordnet ist. Ferner ist bevorzugt, dass die Rohrleitung 4 mit einem waagerecht verlaufenden Rohrstück des Kältemittelkreislaufes 2 hydraulisch verbunden ausgebildet ist.

Des Weiteren ist der Interferenzschalldämpfer 3 vorzugsweise aus mehreren, unterschiedlich langen Rohrleitungen 4 gebildet. Wobei bevorzugt ist, dass mindestens einige, vorzugsweise alle, längeren Abschnitte der Rohrleitungen 4 parallel zueinander verlaufend angeordnet sind.

Zudem ist der Interferenzschalldämpfer 3 vorzugsweise als Lambda/4-Resonator ausgebildet. Zuletzt ist noch bevorzugt, dass der Interferenzschalldämpfer 3 zur Reduktion von Frequenzen im Bereich von 20 bis 200 Hertz, vorzugsweise von 30 bis 120 Hertz, ausgelegt ausgebildet ist.

Das erfindungsgemäße wärmetechnische Gerät funktioniert wie folgt:
Wird das wärmetechnische Gerät in Betrieb genommen, so wird hierbei der Verdichter 1 gestartet. Der Verdichter 1 erzeugt im Betrieb Schall-Schwingungen, insbesondere tieffrequente Pulsationen, welche sich durch den Kältemittelkreislauf 2 fortpflanzen und so auf andere Bauteile des wärmetechnischen Geräts oder sogar auf externe Bauteile oder Räume übertragen werden können, was einen unerwünschten Nebeneffekt des Betriebs des Geräts darstellt.

In einem erfindungsgemäßen wärmetechnischen Gerät gemäß der in den Figuren dargestellten Ausführungsform, verbreiten sich die tieffrequenten Pulsationen des Verdichters 1 über den Kältemittelkreislauf 2 in den (direkt hinter dem Verdichter 1) daran angeschlossenen Interferenzschalldämpfer 3. Der Interferenzschalldämpfer 3 besteht hier aus mehreren gewundenen Rohrleitungen 4 mit jeweils einem geschlossenen Ende. Diese Rohrleitungen 4 wirken jeweils wie ein Lambda/4-Resonator, d.h., die Schallwellen/Pulsationen des Verdichters 1 werden am geschlossenen Ende der Rohrleitungen 4 so reflektiert, dass die reflektierten mit den eintreffenden Schallwellen destruktiv interferieren und sich somit auslöschen. Zu diesem Zweck ist die Länge der Rohrleitungen 4 in an sich bekannter Weise so bemessen, dass die destruktive Interferenz im Bereich der Verdichter-Pulsationen geschieht, also je nach Art des Verdichters 1 im Bereich von 20 bis 200 Hertz, vorzugsweise im Bereich von 30 bis 120 Hertz.

Ein wärmetechnisches Gerät der oben beschriebenen Art, bei dem vorzugsweise der Verdichter 1 in einem ersten, zur Aufstellung im Freien vorgesehenen Gehäuse und der Kondensator 5 in einem zweiten, zur Aufstellung in einem Gebäude vorgesehenen Gehäuse angeordnet ist (also ein sogenanntes Split-Gerät), hat den Vorteil, dass die durch den Verdichter 1 erzeugten Pulsationen nahe ihrer Quelle gedämpft werden und sich somit nicht weit über den Kältemittelkreislauf 2 ausbreiten können. Die bevorzugt vorgesehene gewundene Form der Rohrleitungen 4 macht den Interferenzschalldämpfer 3 zudem vergleichsweise platzsparend.

### Bezugszeichenliste

- 1: Verdichter
- 2: Kältemittelkreislauf
- 3: Interferenzschalldämpfer
- 4: Rohrleitung
- 4.1: Krümmung
- 4.2: Abzweigstelle
- 5: Kondensator
- 6: Drossel
- 7: Verdampfer

## Patentansprüche

1. Wärmetechnisches Gerät, umfassend einen von einem Kältemittel durchströmten und zum Verdichten des Kältemittels mit einem Verdichter (1) versehenen Kältemittelkreislauf (2), wobei zur Schallreduktion des wärmetechnischen Geräts ein Interferenzschalldämpfer (3) enthalten ist, wobei der Interferenzschalldämpfer (3) zur Reduktion einer vom Verdichter (1) verursachten tieffrequenten Pulsation als vom Kältemittelkreislauf (2) abgehende und vom Kältemittel geflutete Rohrleitung (4) ausgebildet ist, wobei dem Verdichter (1) in Strömungsrichtung des Kältemittels gesehen ein Kondensator (5) nachgeschaltet zugeordnet ist, wobei der Interferenzschalldämpfer (3) zwischen dem Verdichter (1) und dem Kondensator (5) am Kältemittelkreislauf (2) angeordnet ist,
**dadurch gekennzeichnet,**
**dass** wahlweise ein zwischen dem Verdichter (1) und einer Anschlussstelle zur Rohrleitung (4) des Interferenzschalldämpfer (3) oder ein zwischen dem Kondensator (5) und einer Anschlussstelle zur Rohrleitung (4) des Interferenzschalldämpfer (3) vorgesehener Rohrabschnitt des Kältemittelkreislaufes (2) nicht länger als 75 cm ausgebildet ist, wobei die Rohrleitung (4) mindestens eine Krümmung (4.1) aufweist, wobei die Krümmung (4.1) wahlweise als 90°- oder als 180°- Rohrbiegung ausgebildet ist, wobei die Rohrleitung (4) nach Abzweigung vom Kältemittelkreislauf (2) zunächst eine 90°-Rohrbiegung und im weiteren Verlauf noch mindestens eine 180°-Rohrbiegung aufweist, wobei die Rohrleitung (4) an ihrem dem Kältemittelkreislauf (2) abgewandten Ende verschlossen ausgebildet ist, wobei die Rohrleitung (4) vertikal nach oben vom Kältemittelkreislauf (2) abgehend ausgebildet ist.

2. Wärmetechnisches Gerät nach Anspruch 1,
**dadurch gekennzeichnet,**
**dass** die Rohrleitung (4) zur Vermeidung einer Ölansammlung in der Rohrleitung (4) vollständig oberhalb ihrer Abzweigstelle (4.2) am Kältemittelkreislauf (2) angeordnet ist.

3. Wärmetechnisches Gerät nach Anspruch 1 oder 2,
**dadurch gekennzeichnet,**
**dass** der Interferenzschalldämpfer (3) aus mehreren, unterschiedlich langen Rohrleitungen (4) gebildet ist.

4. Wärmetechnisches Gerät nach Anspruch 3,
**dadurch gekennzeichnet,**
**dass** mindestens einige längeren Abschnitte der Rohrleitungen (4) parallel zueinander verlaufend angeordnet sind.

5. Wärmetechnisches Gerät nach einem der Ansprüche 1 bis 4,
**dadurch gekennzeichnet,**
**dass** der Interferenzschalldämpfer (3) als Lambda/4-Resonator ausgebildet ist.

6. Wärmetechnisches Gerät nach einem der Ansprüche 1 bis 5,
**dadurch gekennzeichnet,**
**dass** die Rohrleitung (4) mit einem waagerecht verlaufenden Rohrstück des Kältemittelkreislaufes (2) hydraulisch verbunden ausgebildet ist.

7. Wärmetechnisches Gerät nach einem der Ansprüche 1 bis 6,
**dadurch gekennzeichnet,**
**dass** ein zwischen dem Verdichter (1) und einer Anschlussstelle zur Rohrleitung (4) des Interferenzschalldämpfer (3) vorgesehener Rohrabschnitt des Kältemittelkreislaufes (2) nicht länger als 50 cm, ganz besonderes bevorzugt nicht länger als 35 cm, ausgebildet ist.

8. Wärmetechnisches Gerät nach einem der Ansprüche 1 bis 7,
**dadurch gekennzeichnet,**
**dass** ein zwischen dem Kondensator (5) und einer Anschlussstelle zur Rohrleitung (4) des Interferenzschalldämpfer (3) vorgesehener Rohrabschnitt des Kältemittelkreislaufes (2) nicht länger als 50 cm, ganz besonderes bevorzugt nicht länger als 35 cm, ausgebildet ist.

9. Wärmetechnisches Gerät nach einem der Ansprüche 1 bis 8, wobei dem Verdichter (1) in Strömungsrichtung des Kältemittels gesehen ein Kondensator (5) nachgeschaltet zugeordnet ist,
**dadurch gekennzeichnet,**
**dass** der Verdichter (1) in einem ersten, zur Aufstellung im Freien vorgesehenen Gehäuse und der Kondensator (5) in einem zweiten, zur Aufstellung in einem Gebäude vorgesehenen Gehäuse angeordnet ist.

## Claims

1. A thermotechnical device comprising a refrigerant circuit (2), through which a refrigerant flows and which is provided with a compressor (1) for compressing the refrigerant, wherein the thermotechnical device contains an interference silencer (3) for reducing the noise of the thermotechnical device, wherein the interference silencer (3) is designed in the form of a pipe (4) that originates from the refrigerant circuit (2) and is flooded with refrigerant in order to reduce a low-frequency pulsation caused by the compressor (1), wherein a condenser (5) is assigned to the compressor (1) and arranged downstream of the compressor viewed in the flow direction of the refrigerant, and wherein the interference silencer (3) is arranged on the refrigerant circuit (2) between the compressor (1) and the condenser (5),
**characterized in**
**that** a pipe section of the refrigerant circuit (2), which is selectively provided between the compressor (1) and a connection point to the pipe (4) of the interference silencer (3) or between the condenser (5) and a connection point to the pipe (4) of the interference silencer (3), is not longer than 75 cm, wherein the pipe (4) has at least one bend (4.1), wherein the bend (4.1) is selectively designed in the form of a 90° pipe bend or in the form of a 180° pipe bend, wherein the pipe (4) initially has a 90° pipe bend after branching off from the refrigerant circuit (2) and at least one additional 180° pipe bend along its further extent, wherein the pipe (4) is designed in a closed manner on its end facing away from the refrigerant circuit (2), and wherein the pipe (4) is designed so as to extend vertically upward from the refrigerant circuit (2).

2. The thermotechnical device according to claim 1,
**characterized in**
**that** the pipe (4) is completely arranged above its branch-off point (4.2) on the refrigerant circuit (2) in order to prevent an oil accumulation in the pipe (4).

3. The thermotechnical device according to claim 1 or 2,
**characterized in**
**that** the interference silencer (3) is composed of multiple pipes (4) with different lengths.

4. The thermotechnical device according to claim 3,
**characterized in**
**that** at least a few longer sections of the pipes (4) are arranged so as to extend parallel to one another.

5. The thermotechnical device according to one of claims 1 to 4,
**characterized in**
**that** the interference silencer (3) is designed in the form of a lambda/4 resonator.

6. The thermotechnical device according to one of claims 1 to 5,
**characterized in**
**that** the pipe (4) is hydraulically connected to a horizontally extending pipe section of the refrigerant circuit (2).

7. The thermotechnical device according to one of claims 1 to 6,
**characterized in**
**that** a pipe section of the refrigerant circuit (2), which is provided between the compressor (1) and a connection point to the pipe (4) of the interference silencer (3), is no longer than 50 cm, particularly no longer than 35 cm.

8. The thermotechnical device according to one of claims 1 to 7,
**characterized in**
**that** a pipe section of the refrigerant circuit (2), which is provided between the condenser (5) and a connection point to the pipe (4) of the interference silencer (3), is no longer than 50 cm, particularly no longer than 35 cm.

9. The thermotechnical device according to one of claims 1 to 8, wherein a condenser (5) is assigned to the compressor (1) and arranged downstream of the compressor viewed in the flow direction of the refrigerant,
**characterized in**
**that** the compressor (1) is arranged in a first housing intended for being installed outdoors and the condenser (5) is arranged in a second housing intended for being installed in a building.

## Revendications

1. Appareil thermotechnique, comprenant un circuit de réfrigérant (2) traversé par un réfrigérant et doté d'un compresseur (1) pour comprimer le réfrigérant, sachant que pour la réduction de bruit de l'appareil thermotechnique, un amortisseur de bruit d'interférences (3) est inclus, sachant que l'amortisseur de bruit d'interférences(3) est constitué sous la forme d'une conduite (4) partant du circuit de réfrigérant (2) et noyée par du réfrigérant pour la réduction d'une pulsation à basse fréquence causée par le compresseur (1), sachant qu'un condensateur (5), raccordé en aval vu dans la direction d'écoulement du réfrigérant, est attribué au compresseur (1), sachant que l'amortisseur de bruit d'interférences(3) est disposé entre le compresseur (1) et le condensateur (5) sur le circuit de réfrigérant (2),
**caractérisé en ce qu'**
une section tubulaire du circuit de réfrigérant (2) prévue selon nécessité entre le compresseur (1) et un point de raccordement à la conduite (4) de l'amortisseur de bruit d'interférences (3) ou entre le condensateur (5) et un point de raccordement à la conduite (4) de l'amortisseur de bruit d'interférences (3) est constituée pas plus longue que 75 cm, sachant que la conduite (4) comporte au moins une courbure (4.1), sachant que la courbure (4.1) est constituée selon nécessité à 90°, ou à 180°, sachant que la conduite (4) comporte après ramification depuis le circuit de réfrigérant (2) d'abord un cintrage tubulaire à 90° et dans l'évolution ultérieure encore au moins un cintrage tubulaire à 180°, sachant que la conduite (4) est constituée fermée à son extrémité éloignée du circuit de réfrigérant (2), sachant que la conduite (4) est constituée partant verticalement vers le haut depuis le circuit de réfrigérant (2).

2. Appareil thermotechnique selon la revendication 1,
**caractérisé en ce que**,
la conduite (4) est disposée complètement au-dessus de son point de ramification (4.2) sur le circuit de réfrigérant (2) pour éviter une accumulation d'huile dans la conduite (4).

3. Appareil thermotechnique selon la revendication 1 ou 2,
**caractérisé en ce que**
l'amortisseur de bruit d'interférences (3) est formé de plusieurs conduites (4) de longueurs différentes.

4. Appareil thermotechnique selon la revendication 3,
**caractérisé en ce qu'**
au moins plusieurs sections plus longues des conduites (4) sont disposées passant parallèlement les unes aux autres.

5. Appareil thermotechnique selon l'une quelconque des revendications 1 à 4,
**caractérisé en ce que**
l'amortisseur de bruit d'interférences (3) est constitué sous la forme d'un résonateur lambda/4.

6. Appareil thermotechnique selon l'une quelconque des revendications 1 à 5,
**caractérisé en ce que**
la conduite (4) est constituée reliée hydrauliquement à une pièce tubulaire du circuit de réfrigérant (2), passant horizontalement.

7. Appareil thermotechnique selon l'une quelconque des revendications 1 à 6,
**caractérisé en ce qu'**
une section tubulaire du circuit de réfrigérant (2), prévue entre le compresseur (1) et un point de raccordement à la conduite (4) de l'amortisseur de bruit d'interférences (3), est constituée pas plus longue que 50 cm, tout particulièrement de préférence pas plus longue que 35 cm.

8. Appareil thermotechnique selon l'une quelconque des revendications 1 à 7,
**caractérisé en ce qu'**
une section tubulaire du circuit de réfrigérant (2), prévue entre le condensateur (5) et un point de raccordement à la conduite (4) de l'amortisseur de bruit d'interférences (3), est constituée pas plus longue que 50 cm, tout particulièrement de préférence pas plus longue que 35 cm.

9. Appareil thermotechnique selon l'une quelconque des revendications 1 à 8,
sachant qu'un condensateur (5), raccordé en aval, vu dans la direction d'écoulement du réfrigérant, est attribué au compresseur (1),
**caractérisé en ce que**
le compresseur (1) est disposé dans une première enceinte prévue pour la mise en place à l'air libre et le condensateur (5) est disposé dans une deuxième enceinte prévue pour la mise en place dans un bâtiment.
